# EUROPÄISCHE PATENTSCHRIFT

(11) **EP 0 377 819 B1**
(45) Veröffentlichungstag und Bekanntmachung des Hinweises auf die Patenterteilung: **10.05.1995**
(21) Anmeldenummer: 89122121.0
(22) Anmeldetag: 30.11.1989
(51) Int. Cl.: H01H 3/46, H01H 3/38, F16C 11/12, F16B 7/00, G01B 7/02

(54) **Verbindung für zwei Bauteile**
Connection for two construction elements
Connexion de deux parties constructives

(30) Priorität: 07.01.1989 DE 3900326
(43) Veröffentlichungstag der Anmeldung: 18.07.1990
(73) Patentinhaber: ROBERT BOSCH GMBH, 70442 Stuttgart (DE)
(72) Erfinder: Schuttenberg, Eckard, D-7000 Stuttgart 50 (DE)

(56) Entgegenhaltungen:
- FR-A- 1 411 175
- US-A- 3 290 949
- US-A- 3 405 539
- US-A- 4 473 950

## Beschreibung

Die Erfindung geht aus von einer Verbindung für zwei Bauteile nach der Gattung des Hauptanspruchs. Es ist bereits eine biegeelastische Verbindung bekannt, bei der mit Hilfe einer Schraubenfeder zwei Teile elastisch miteinander verbunden sind. Diese Verbindung baut aber sehr aufwendig und ist nur beschränkt einsetzbar. Bei anderen Verbindungen wird der an einem Magnetanker angebrachte Wegaufnehmerkern mit einem kleinen Spiel in einem Druckrohr bzw. in einer Spule bewegt, wobei beide Teile mit einem Stift miteinander verbunden sind. Um eine zentrische Zuordnung des Kerns zum Rohr zu erreichen, muß der Wegaufnahmer ausgerichtet werden. Das Ausrichten des Kerns ist eine sehr kostenintensive Arbeit. Ein nicht zum Druckrohr zentrisch ausgerichteter Kern verursacht erhöhte Reibung und somit erhöhten Verschleiß. Ferner zeigt das Ausgangssignal des Wegaufnehmers erhöhte Hysterese; bei sehr großer Abweichung kann der Kern sogar zerstört werden.

In der Figur 1 der US-A-3 290 949 wird eine zentrale Lagerung einer Trommel dargestellt. Dabei werden die beiden Gehäuseteile mit Hilfe von zwei Verbindungen fest miteinander verbunden. Diese Verbindungen stellen dabei eine Positionierung und eine Lagerung der beiden Gehäuseteile dar. Hierbei sind die Enden der beiden Verbindungen fest in den Gehäuseteilen eingespannt. Diese Verbindungen werden ständig druck- und zugbeansprucht. Ferner kann sie auch hervorgerufen durch Bewegungen der beiden Gehäuseteile relativ zueinander durch Querbewegungen ausgelenkt werden.

### Vorteile der Erfindung

Die erfindungsgemäße Verbindung mit den kennzeichnenden Merkmalen des Hauptanspruchs hat demgegenüber den Vorteil, daß sie sehr einfach zu montieren ist. Trotz der sehr kurzen Baulänge der Verbindung weist sie einen großen biegeelastischen Bereich auf, so daß das Ausrichten des Kerns entfallen kann. Durch Erhöhen der Anzahl der Querschnittsverengungen kann bei gleichbleibender mechanischer Festigkeit der Verbindung deren Elastizität erhöht werden. Die Verbindung ist in preisgünstiger Kunststoff-Spritztechnik ausführbar, wobei gleichzeitig die ferritische Kernhülse sowie der Schaft des Magnetankers angespritzt sein können. Es sind somit keine zusätzlichen bzw. losen Teile notwendig. Zusätzliche Klebevorgänge oder Preßverbindungen zur Befestigung entfallen.

Durch die in den Unteransprüchen aufgeführten Maßnahmen sind vorteilhafte Weiterbildungen und Verbesserungen der im Hauptanspruch angegebenen Merkmale möglich.

### Zeichnung

Ausführungsbeispiele der Erfindung sind in der Zeichnung dargestellt und in der nachfolgenden Beschreibung näher erläutert. Es zeigen Figur 1 einen Längsschnitt durch eine biegeelastische Verbindung, Figur 2 eine Ansicht einer gegenüber Figur 1 um 90° gedrehten Verbindung, Figur 3 einen Schnitt in Richtung III-III nach Figur 2, Figur 4 einen Längsschnitt durch ein zweites Ausführungsbeispiel, Figur 5 eine Ansicht des gegenüber Figur 4 um 90° gedrehten zweiten Ausführungsbeispiels und Figur 6 einen Schnitt in Richtung VI-VI nach Figur 5.

### Beschreibung der Ausführungsbeispiele

In Figur 1 ist mit 10 ein aus Kunststoff bestehendes Verbindungsteil bezeichnet, das einen zylindrischen Fortsatz 11 mit einem Bund 12 zur Aufnahme eines Ferritkerns 13 hat, der in einem nicht dargestellten Druckrohr bzw. Spulenkörper bewegt wird. Ferner weist das Verbindungsteil 10 einen biegeelastischen Schaft 16 sowie ein sich daran anschließendes, becherförmiges Teil 17 auf, in dem sich unverschiebbar ein als Mutter ausgebildetes Kupplungsteil 20 befindet. Dieses dient zur Aufnahme eines nicht dargestellten Magnetankers oder einer Schaltstange.

Der Schaft 16 besteht aus Kunststoff und hat einen biegeelastischen Bereich, der zwei in axialer Richtung des Schaftes 16 hintereinander ausgebildete und in radialer Richtung um 90° zueinander versetzte Querschnittsverengungen 23, 24 aufweist. In Figur 1 sind die Querschnittsverengungen 23, 24 als von zwei diametral gegenüberliegenden Seiten her eingebrachte Kerben ausgebildet, so daß, wie in Figur 3 dargestellt, jeweils ein zentrisch belasteter Querschnitt 25 entsteht. Diese Querschnitte 25 sind um 90° zueinander versetzt. Durch diese Querschnittsverengungen weist der Schaft 16 in axialer Zugrichtung eine relativ große zugbeanspruchte Fläche 25 und somit eine hohe mechanische Festigkeit in axialer Richtung auf. Hingegen wird bei einer radial angreifenden Biegekraft nur ein geringer mechanischer Widerstand durch die Querschnittsverengungen 23, 24 bewirkt. Je höher die Anzahl der Querschnittsverengungen ist, desto höher wird die Beweglichkeit des Schaftes 16 bei gleichbleibender mechanischer Festigkeit in axialer Richtung. Z.B. können die Querschnittsverengungen des Schaftes 16 als in zwei nebeneinander ausgebildeten Reihen mit jeweils drei Kerben ausgebildet sein. Die Kerben einer jeden Reihe haben dabei einen Abstand von 120° und sind gegenüber den Kerben der anderen Reihe um 60° versetzt angeordnet.

In den Figuren 4 bis 6 ist eine besonders einfache Ausbildung dargestellt, bei der am Schaft 16a in jeder Reihe nur eine Kerbe 30, 31 in radialer Richtung um 90° versetzt ausgebildet ist. Dadurch ergibt sich ein außermittiger Querschnitt 32. Diese Ausbildung hat aber den Nachteil, daß die Kraft außermittig eingeleitet wird, wodurch sich eine erhöhte Knickgefahr ergibt. Im Unterschied hierzu hat das Ausführungsbeispiel nach Figur 1 eine geringere Kerbwirkung. Je größer der Radius der Kerben jeweils ist, desto geringer ist die zu vermeidende Kerbwirkung.

Durch die Ausbildung des Schaftes 16 bzw. 16a als Kunststoffspritzteil sind keine zusätzlichen bzw. losen Teile notwendig, die in aufwendiger Montage im Gehäuse eingepreßt werden müssen. Ein Lösen der Verbindung nach der Montage kann somit nicht mehr auftreten. Es ist aber auch möglich, den Schaft 16 als metallisches Drehteil oder aus einem anderen nicht magnetisch leitenden Material herzustellen. Der zylindrische Fortsatz 11 des Wegaufnehmers besteht beim metallischen Drehteil dann aus einem magnetisch nicht leitenden Werkstoff. Die Kerben 23, 24 können eingeprägt werden.

## Patentansprüche

1. Verbindung zwischen einem Steller und einem in einem Druckrohr beweglichen Kern eines Wegsensors (10), wobei das eine Ende der Verbindung fest im Steller eingespannt ist, wobei das andere Ende mit dem Kern eine zentrische Zuordnung zum Druckrohr hat, wobei die Verbindung einen elastischen Bereich hat, der mindestens zwei in axialer Richtung der Verbindung hintereinander ausgebildete, den Querschnitt schwächende Stellen (23, 24) aufweist, die gegeneinander verdreht sind, so daß bei radial angreifender Biegekraft nur ein geringer mechanischer Widerstand des Kerns im Druckrohr bewirkt wird.

2. Verbindung nach Anspruch 1, dadurch gekennzeichnet, daß die Stellen (23, 24) als Kerben ausgebildet sind, die in radialer Richtung um 90° zueinander verdreht sind.

3. Verbindung nach Anspruch 2, dadurch gekennzeichnet, daß jede Stelle (23, 24) aus zwei Kerben besteht, die von jeweils gegenüberliegenden Seiten in die Verbindung eingebracht sind.

4. Verbindung nach einem der Ansprüche 1 bis 3, dadurch gekennzeichnet, daß die Verbindung als Spritzteil hergestellt ist.

5. Verbindung nach einem der Ansprüche 1 bis 4, dadurch gekennzeichnet, daß die Verbindung einen zylindrischen Fortsatz (11) mit einem Bund (12) zur Aufnahme eines Ferritkerns (13) eines Wegsensors aufweist.

## Claims

1. Connection between an actuator and a core of a position sensor (10), which core can be moved in a pressure pipe, one end of the connection being firmly clamped in the actuator, the other end with the core having a central coordination with respect to the pressure pipe, the connection having an elastic region which has at least two cross-section-reducing points (23, 24) which are constructed one behind the other in the axial direction of the connection and are rotated relative to one another so that only a slight mechanical resistance of the core is caused in the pressure pipe in the case of a bending force which is applied radially.

2. Connection according to Claim 1, characterized in that the points (23, 24) are constructed as notches which are rotated relative to one another through 90° in the radial direction.

3. Connection according to Claim 2, characterized in that each point (23, 24) consists of two notches which are incorporated into the connection from respectively opposite sides.

4. Connection according to one of Claims 1 to 3, characterized in that the connection is produced as a moulded part.

5. Connection according to one of Claims 1 to 4, characterized in that the connection has a cylindrical extension (11) with a collar (12) for receiving a ferrite core (13) of a position sensor.

## Revendications

1. Connexion entre un actionneur et le noyau d'un capteur de course (10) mobile dans un tube de pression, l'une des extrémités de la connexion étant enserrée solidairement dans l'actionneur, l'autre extrémité étant avec le noyau centrée par rapport au tube de pression, la connexion ayant une zone d'élasticité qui comporte au moins deux zones (23, 24) de section réduite réalisées l'une derrière l'autre dans la direction axiale de la connexion et qui sont tournées l'une par rapport à l'autre de manière à ce qu'une force de flexion attaquant radialement ne rencontre qu'une faible résistance mécanique du noyau dans le tube de compression.

2. Connexion selon la revendication 1, caractérisée en ce que les zones (23, 24) sont réalisées sous la forme d'entailles qui sont tournées de 90° l'une par rapport à l'autre dans la direction radiale.

3. Connexion selon la revendication 2, caractérisé en ce que chaque zone (23, 24) comporte deux entailles qui sont chacune pratiquées à partir de chaque fois deux côtés opposés de la connexion.

4. Connexion selon les revendications 1 à 3, caractérisée en ce que la connexion est réalisée sous la forme d'une pièce injectée.

5. Connexion selon l'une des revendications 1 à 4, caractérisée en ce que la connexion présente une avancée cylindrique (11) avec une bride (12) pour recevoir un noyau de ferrite (13) d'un capteur de course.
